# EUROPÄISCHE PATENTSCHRIFT

(11) **EP 1 225 342 B1**
(45) Veröffentlichungstag und Bekanntmachung des Hinweises auf die Patenterteilung: **05.05.2010**
(21) Anmeldenummer: 02000423.0
(22) Anmeldetag: 08.01.2002
(51) Int. Cl.: F04D 29/20

(54) **Laufradsystem für Pumpen**
Impellersystem for pumps
Sytème de rouets pour pompes

(30) Priorität: 18.01.2001 DE 10102104
(43) Veröffentlichungstag der Anmeldung: 24.07.2002
(73) Patentinhaber: Sachtleben Chemie GmbH, 47198 Duisburg (DE)
(72) Erfinder: Engels, Klaus, 47647 Kerken (DE); Fach, Roland, 46514 Schermbeck (DE); Leuchtenberger, Stefan, 47228 Duisburg (DE); Volz, Fritz, 47198 Duisburg (DE)
(74) Vertreter: Scherzberg, Andreas Hans

(56) Entgegenhaltungen:
- US-A- 2 433 589
- US-A- 3 255 702
- US-A- 5 249 869

## Beschreibung

Die Erfindung betrifft ein Laufradsystem für Pumpen mit einer in einem Gehäuse angeordneten Antriebswelle, die mit einem Laufrad zum Fördern flüssiger Medien verbunden ist, nach dem Oberbegriff des Anspruchs 1.

Umwälzpumpen werden z. B. in der chemischen Industrie zum Fördern und/oder Umwälzen von zum Teil aggressiven Medien verwendet. So wird z. B. in einer Dünnsäure-Rückgewinnungsanlage nach der EP 0 476 744 B1 70%ige Schwefelsäure mit einer Temperatur von 120°C umgewälzt.

Derartige aggressive Medien bewirken, dass die Laufräder einer sehr starken Belastung unterliegen und nur eine beschränkte Laufzeit haben. Danach müssen diese Laufräder ausgetauscht werden. Hierzu muss die Pumpe abgestellt werden. Bei einem kontinuierlichen Produktionsprozess muss die zu reparierende Pumpe durch eine funktionierende ersetzt werden. Dies alles bedingt hohe Kosten.

US-A-3,255,702, als nächstliegender Stand der Technik, beschreibt ein Laufradsystem für Pumpen mit einer in einem Gehäuse angeordneten Antriebswelle, die mit einem Laufrad zum Fördern flüssiger Medien verbunden ist, wobei das Laufrad aus einem keramischen Werkstoff besteht. Es wird keine Kompensationseinheit zur Aufnahme der Wärmedehnung beschrieben.

Der Erfindung liegt die Aufgabe zu Grunde, ein Laufradsystem für Pumpen nach dem Oberbegriff des Anspruchs 1 so zu verbessern, dass die Betriebssicherheit und -verfügbarkeit erhöht ist und die Instandhaltungskosten der Pumpen reduziert sind.

Erfindungsgemäß wird diese Aufgabe dadurch gelöst, dass das Laufrad auf einer Kompensationseinheit zur Aufnahme der Wärmedehnung aufgeschoben ist und die Kompensationseinheit eine Hülse mit äußerem Kammprofil ist.

Keramische Laufräder sind extrem unanfällig gegenüber aggressiven (korrosiv und abrasiv) Medien, wie z. B. Schwefelsäure, so dass ihre Lebensdauer wesentlich länger ist als bei Laufrädern aus metallischen Werkstoffen.

Nachteilig ist jedoch, dass der Wärmeausdehnungskoeffizient von keramischen Laufrädern völlig verschieden von dem der metallischen Antriebswelle ist.

Dadurch, dass das Laufrad auf einer Kompensationseinheit zur Aufnahme der Wärmeausdehnung aufgeschoben ist, wird die unterschiedliche Wärmeausdehnung aufgefangen, so dass es zu keinen gefährlichen Spannungen kommen kann.

Erfindungsgemäß ist die Kompensationseinheit eine Hülse mit äußerem Kammprofil. Auf dieser Hülse ist dann das Laufrad aufgeschoben. Die Kompensationseinheit ist zweckmäßigerweise zum besseren Halt auf eine Buchse, wie z. B. einer Rotgussbuchse aufgebracht.

In einer Ausführungsform ist die Kompensationseinheit aus Teflon (PTFE) hergestellt.

Bevorzugt ist das Kammprofil der Kompensationseinheit senkrecht zur Längsachse der Antriebswelle geneigt, so dass sich die einzelnen Kämme umlegen können.

Zur Erhöhung der Lebenszeit der Kompensationseinheit werden dem Teflon vorteilhafterweise festigkeitserhöhende Füllstoffe zugemischt. Diese Füllstoffe können z. B. aus einem oder mehreren der nachfolgenden Stoffe bestehen: Graphit, Talkum, Kreide, Titandioxid, Siliziumkarbid, Glaspartikel. Glaspartikel haben sich als besonders effizient erwiesen.

Die Antriebswelle ist bevorzugt eine einstückige hohle Welle. Das Laufrad ist in bevorzugter Ausführungsform über eine das Laufrad und die Antriebswelle axial durchragende Dehnschraube über eine Laufradmutter am stirnseiteigen Ende des Laufrades und einer Kontermutter am antriebsseitigen Ende der Antriebswelle mit der Antriebswelle kraftschlüssig verbunden.

Vorteilhafterweise deckt die Laufradmutter das stirnseitige Ende des Laufrades nahezu vollständig ab.

Jeweils zwischen der Laufradmutter und dem Laufrad und dem Laufrad und der Antriebswelle ist zur Übertragung des Drehmoments und Abdichtung eine Flachdichtung, bevorzugt eine Elastomerflachdichtung angeordnet.

Folgende Vorteile hat das erfindungsgemäße Laufradsystem:
- sehr hohe chemische Beständigkeit
- hohe Abrasionsfestigkeit
- bei hohen Temperaturen einsetzbar
- einsetzbar bei hohen Antriebsleistungen
- kraftschlüssige Verbindung des Laufrades mit der Antriebswelle.

Weitere Merkmale der Erfindung ergeben sich aus den Figuren, die nachfolgend beschrieben sind. Es zeigt:
- Fig. 1: eine Pumpe nach dem Stand der Technik im Querschnitt,
- Fig.2: ein erfindungsgemäßes Laufradsystem als Querschnitt durch das stirnseitige Ende und
- Fig. 3: durch das antriebsseitige Ende der Antriebswelle.

Fig. 1 zeigt mehr schematisch die wesentlichen Elemente einer Umwälzpumpe nach dem Stand der Technik für aggressive Fördermedien, wie z. B. Schwefelsäure.

Mit dem Bezugszeichen 17 ist ein Pumpengehäuse bezeichnet in dem ein Laufrad 18 zum Umwälzen des Fördermediums angeordnet ist.

Das Laufrad 18 ist direkt auf die Antriebswelle 6 aufgeschoben und mit einer Laufradmutter 5 befestigt. Laufrad 18 und Antriebswelle 6 sind aus einem metallischen Werkstoff gefertigt.

Fig. 2 zeigt ein erfindungsgemäßes Laufradsystem als Querschnitt durch das stirnseitige Ende der Antriebswelle 6 und Fig. 3 durch das antriebsseitige Ende der Antriebswelle 6 in dem Pumpengehäuse 17.

Eine einstückige hohlgebohrte Welle 6b durchzieht die gesamte Pumpe. Auf ihr ist eine Wellenhülse 6a aufgesetzt. Welle 6b und Wellenhülse 6a sind in dieser Anmeldung der Einfachheit halber oft als Antriebswelle 6 bezeichnet.

Am stirnseitigen Ende der Antriebswelle 6 ist ein Laufrad 18 befestigt. Dieses Laufrad 18 besteht erfindungsgemäß aus einem keramischen Werkstoff. Zur Befestigung des Laufrades 18 ist in der Antriebswelle 6 (bzw. der Welle 6b) eine Dehnschraube 4 eingelassen, die an ihrem stirnseitigen Ende eine Laufradmutter 5 und an ihrem antriebsseitigen Ende (siehe Fig. 3) eine Kontermutter 3 aufweist. Zwischen der Laufradmutter 5 und der Antriebswelle 6 bzw. der Wellenhülse 6a ist das Laufrad 18 eingeklemmt. Die Laufradmutter 5 deckt dabei das stirnseitige Ende des Laufrades 18 nahezu vollständig ab.

Zur Übertragung des Drehmoments und Abdichtung ist zwischen der Laufradmutter 5 und dem Laufrad 18 und zwischen der Antriebswelle 6 bzw. der Wellenhülse 6a und dem Laufrad 18 jeweils eine Flachdichtung 7, bevorzugt eine Elastomerflachdichtung angeordnet.

Die Laufradmutter 5 ist über einen Gewindeadapter 1 und einer Verdrehsicherung 9 auf der Dehnschraube 4 befestigt. Mit dem Bezugszeichen 11 ist die Längsachse der Antriebswelle 6 bezeichnet.

Ein wesentliches Element der Erfindung ist, dass das Laufrad 18 auf einer Kompensationseinheit 2 zur Aufnahme der Wärmedehnung aufgeschoben ist. Diese Kompensationseinheit 2 besteht aus einer Hülse aus Teflon (PTFE) mit einem äußeren Kammprofil 10. Gehalten wird die Kompensationseinheit 2 von einer Rotgussbuchse 12, auf die die Kompensatinseinheit 2 aufgeschoben ist. Das Kammprofil 10 der Kompensationseinheit 2 ist senkrecht zur Längsachse 11 der Antriebswelle 6 leicht geneigt, d. h. zur radialen Ausdehnung des Laufrades 18.

Dieses Kammprofil 10 fängt Wärmedehnungen auf.

Bei der Montage der Pumpe wird das Laufrad 18 mit der Rotgussbuchse 12 auf die Dehnschraube 4 geschoben und die Dehnschraube 4 in die Antriebswelle 6 bzw. die Welle 6b gesteckt bis das Laufrad 18 mit der Kompensationseinheit 2 zwischen der Laufradmutter 5 und der Antriebswelle 6 angeordnet ist. Anschließend wird am antriebsseitigen Ende der Antriebswelle 6 die Dehnschraube 4 über die Kontermutter 3 z. B. über einen Drehmomentschlüssel verankert.

Dieses erfindungsgemäße Laufradsystem hat sich im längjährigen Betrieb als äußerst betriebssicher und wartungsarm erwiesen.

## Patentansprüche

1. Laufradsystem für Pumpen mit einer in einem Gehäuse (17) angeordneten Antriebswelle (6), die mit einem Laufrad (18) zum Fördern flüssiger Medien verbunden ist, wobei das Laufrad (18) aus einem keramischen Werkstoff besteht, **dadurch gekennzeichnet, dass** das Laufrad (18) auf einer Kompensationseinheit (2) zur Aufnahme der Wärmedehnung aufgeschoben ist und die Kompensationseinheit (2) eine Hülse mit äußerem Kammprofil (10) ist.

2. Laufradsystem nach Anspruch 1, **dadurch gekennzeichnet, dass** das Kammprofil (10) senkrecht zur Längsachse (11) der Antriebswelle (6) eine Neigung aufweist.

3. Laufradsystem nach Anspruch 1 oder 2, **dadurch gekennzeichnet, dass** die Kompensationseinheit (2) aus Teflon hergestellt ist.

4. Laufradsystem nach einem der Ansprüche 1 bis 3, **dadurch gekennzeichnet, dass** die Kompensationseinheit (2) auf eine Buchse, insbesondere Rotgussbuchse (12) aufgebracht ist.

5. Laufradsystem nach Anspruch 3, **dadurch gekennzeichnet, dass** dem Teflon der Kompensationseinheit (2) festigkeitserhöhende Füllstoffe zugemischt sind.

6. Laufradsystem nach Anspruch 5, **dadurch gekennzeichnet, dass** die Füllstoffe aus einem oder mehreren der nachfolgenden Stoffe bestehen: Graphit, Talkum, Kreide, Titandioxid, Siliziumkarbid, Glaspartikel.

7. Laufradsystem nach einem der Ansprüche 1 bis 6, **dadurch gekennzeichnet, dass** die Antriebswelle (6) eine einstückige hohle Welle (6b) ist.

8. Laufradsystem nach einem der Ansrüche 1 bis 7, **dadurch gekennzeichnet, dass** das Laufrad (18) über eine das Laufrad (18) und die Antriebswelle (6) axial durchragende Dehnschraube (4) über eine Laufradmutter (5) am stirnseitigen Ende des Laufrades (18) und einer Kontermutter (3) am antriebsseitigen Ende der Antriebswelle (6) mit der Antriebswelle (6) kraftschlüssig verbunden ist.

9. Laufradsystem nach Anspruch 8, **dadurch gekennzeichnet, dass** die Laufradmutter (5) das stirnseitige Ende des Laufrades (18) nahezu vollständig abdeckt.

10. Laufradsystem nach Anspruch 8 oder 9, **dadurch gekennzeichnet, dass** jeweils zwischen der Laufradmutter (5) und dem Laufrad (18) und dem Laufrad (18) und der Antriebswelle (6) bzw. der Wellenhülse (6a) zur Übertragung des Drehmomentes und Abdichtung eine Flachdichtung (7), bevorzugt Elastomerflachdichtung angeordnet ist.

## Claims

1. An impeller system for pumps having a drive shaft (6) that is arranged in a housing (17) and is connected to an impeller (18) for conveying liquid media, wherein the impeller (18) consists of a ceramic material, **characterised in that** the impeller (18) is slid on a compensation unit (2) for absorbing the heat expansion, and the compensation unit (2) is a sleeve with an outer comb-like profile (10).

2. An impeller system according to claim 1, **characterised in that** the comb-like profile (10) has an inclination perpendicularly with respect to the longitudinal axis (11) of the drive shaft (6).

3. An impeller system according to claim 1 or 2, **characterised in that** the compensation unit (2) is produced from Teflon.

4. An impeller system according to one of claims 1 to 3, **characterised in that** the compensation unit (2) is applied to a bushing, in particular a red-brass bushing (12).

5. An impeller system according to claim 3, **characterised in that** strength-increasing fillers are admixed with the Teflon of the compensation unit (2).

6. An impeller system according to claim 5, **characterised in that** the fillers consist of one or more of the following substances: graphite, talcum, chalk, titanium dioxide, silicon carbide, glass particles.

7. An impeller system according to one of claims 1 to 6, **characterised in that** the drive shaft (6) is a one-piece hollow shaft (6b).

8. An impeller system according to one of claims 1 to 7, **characterised in that** the impeller (18) is connected in a force-locking manner to the drive shaft (6) by way of an expansion bolt (4), projecting axially through the impeller (18) and the drive shaft (6), by way of an impeller nut (5) at the face-side end of the impeller (18) and a counter-nut (3) at the drive-side end of the drive shaft (6).

9. An impeller system according to claim 8, **characterised in that** the impeller nut (5) almost completely covers the face-side end of the impeller (18).

10. An impeller system according to claim 8 or 9, **characterised in that** a flat-type seal (7), preferably an elastomeric flat-type seal, is arranged in each case between the impeller nut (5) and the impeller (18) and between the impeller (18) and the drive shaft (6) or the shaft sleeve (6a) respectively for transmission of the torque and sealing.

## Revendications

1. Système de rouet destiné à des pompes, comprenant un arbre d'entraînement (6) qui est disposé dans un carter (17) et est relié à un rouet (18) pour refouler des matières liquides, le rouet (18) étant formé d'un matériau céramique, **caractérisé par le fait que** le rouet (18) est glissé sur une unité de compensation (2), destinée à absorber la dilatation thermique, et l'unité de compensation (2) est un manchon doté d'un profil à peignes (10) extérieur.

2. Système de rouet selon la revendication 1, **caractérisé par le fait que** le profil à peignes (10) présente une inclinaison, perpendiculairement à l'axe longitudinal (11) de l'arbre d'entraînement (6).

3. Système de rouet selon la revendication 1 ou 2, **caractérisé par le fait que** l'unité de compensation (2) est réalisée en téflon.

4. Système de rouet selon une des revendications 1 à 3, **caractérisé par le fait que** l'unité de compensation (2) est montée sur un coussinet, en particulier un coussinet en bronze rouge (12).

5. Système de rouet selon la revendication 3, **caractérisé par le fait que** des charges augmentant la résistance sont mélangées au téflon de l'unité de compensation (2).

6. Système de rouet selon la revendication 5, **caractérisé par le fait que** les charges sont constituées d'une ou plusieurs des substances suivantes : graphite, poudre de talc, craie, dioxyde de titane, carbure de silicium, particules de verre.

7. Système de rouet selon une des revendications 1 à 6, **caractérisé par le fait que** l'arbre d'entraînement (6) est un arbre creux monobloc (6b).

8. Système de rouet selon une des revendications 1 à 7, **caractérisé par le fait que** le rouet (18) est lié par serrage à l'arbre d'entraînement (6), par l'intermédiaire d'une vis expansible (4), traversant axialement le rouet (18) et l'arbre d'entraînement (6), à l'aide d'un écrou de rouet (5), situé à l'extrémité frontale du rouet (18), et d'un contre-écrou (3) situé à l'extrémité côté entraînement de l'arbre d'entraînement (6).

9. Système de rouet selon la revendication 8, **caractérisé par le fait que** l'écrou de rouet (5) recouvre presque complètement l'extrémité frontale du rouet (18).

10. Système de rouet selon la revendication 8 ou 9, **caractérisé par le fait que** pour transmettre le couple de rotation et pour établir l'étanchéité, une garniture plate (7), de préférence une garniture plate en élastomère, est disposée respectivement entre l'écrou de rouet (5) et le rouet (18) et entre le rouet (18) et l'arbre d'entraînement (6) ou le manchon d'arbre (6a).
